# EUROPÄISCHE PATENTSCHRIFT

(11) **EP 0 176 498 B1**
(45) Veröffentlichungstag und Bekanntmachung des Hinweises auf die Patenterteilung: **19.11.1987**
(21) Anmeldenummer: 85890224.0
(22) Anmeldetag: 16.09.1985
(51) Int. Cl.: B24B 21/04

(54) **Holzbearbeitungsmaschine**
Wood-working machine
Machine à travailler le bois

(30) Priorität: 14.09.1984 AT 2928/84
(43) Veröffentlichungstag der Anmeldung: 02.04.1986
(73) Patentinhaber: Steinkogler, Rudolf, A-4531 Kematen/Krems (AT)
(72) Erfinder: Steinkogler, Rudolf, A-4531 Kematen/Krems (AT)
(74) Vertreter: Hübscher, Gerhard, Dipl.-Ing.

## Beschreibung

Die Erfindung betrifft eine Holzbearbeitungsmaschine mit einem gemeinsamen Gestell für eine Bandschleifmaschine und ein Kreissägeaggregat, welches Gestell einen zur Bandschleifmaschine querverschiebbaren Werkstückschlitten aufnimmt.

Solche Maschinenkombinationen aus Bandschleifmaschine und Kreissägeaggregat sind, wie beispielsweise die AT- PS 121 829 oder die D E- PS 494 732 und 526 609 zeigen, in verschiedenen Ausführungsformen bekannt und sollen nicht nur wertvollen Platz in einer Werkstätte einsparen helfen, sondern darüber hinaus auch durch die Mehrzweckverwendung zu einer besseren Nutzung der doch recht kostspieligen Holzbearbeitungsmaschinen führen. Bisher sind aber die Kreissägeaggregate und auch die Bandschleifmaschinen jeweils fest am Maschinengestell montiert und die Werkstückschlitten werden von verstellbaren Hubtischen getragen, was eine gewisse Instabilitätdes Gestelles mit sich bringt und den Konstruktionsaufwand erhöht. Ausserdem sind dadurch die Kreissägeaggregat lediglich zum Ablängen der Werkstücke, aber nicht zum wichtigeren Format-oder Furnierschneiden geeignet.

Der Erfindung liegt daher die Aufgabe zugrunde, diese Mängel zu beseitigen und eine Holzbearbeitungsmaschine der eingangs geschilderten Art zu schaffen, die sich durch ihre vergleichsweise einfache und stabile Konstruktion sowie durch ihren erweiterten Anwendungsbereich auszeichnet.

Die Erfindung löst diese Aufgabe dadurch, dass die Bandschleifmaschine am Gestell höhenverstellbar gelagert ist und das Gestell zwischen den Querschienen des abnehmbaren Werkstückschlittens eine feste Arbeitsfläche bildet, der entlang das Kreissägeaggregat in Längsschienen des Gestelles verschiebbar geführt ist. Durch die HöhenversteIIbarkeit der Bandschleifmaschine braucht das Gestell selbst keine beweglichen Teile mehr aufzuweisen, so dass eine sichere, standfeste Maschinenabstützung gewährleistet ist. Der Werkstückschlitten wird nur mehr zum Flächenschleifen eingesetzt und kann für den Sägebetrieb entfernt werden, wodurch eine entsprechende Arbeitsfläche zum wunschgemässen Aufspannen von Platten oder anderen Werkstücken zur Verfügung steht. Das verschiebbare Kreissägeaggregat lässt sich dann zu den unterschiedlichsten Schnittarbeiten heranziehen und ist auch bestens zu einem Furnierschneiden oder einem Formatschneiden od. dgl. geeignet.

In einer günstigen Ausgestaltung der Erfindung weist die Bandschleifmaschine zwei den Bandrollen zugeordnete Stützarme auf, die von oben in Konsolen des Gestelles verschiebbar eingreifen und unabhängig voneinander festklemmbar sind. Dabei können die Stützarme in den Konsolen von einer an das Bandschleifmaschinengewicht angepassten Ausgleichsfeder belastet sein. Es ergibt sich nicht nur eine einfache, schnell zu handhabende Schleifmaschinenhalterung, sondern es wird ausserdem die Möglichkeit geboten, durch ungleiches Verstellen der Stützarme die Schleifmaschine an geneigte Werkstückoberflächen anzupassen oder den sich im Endbereich des Schleifbandes wegen des Einflusses der Bandrollen u. dgl. ändernden Verhältnissen entgegenzuwirken. Eine entsprechende Ausgleichsfeder erlaubt, das Eigengewicht der Schleifmaschine aufzufangen, und erleichtert das Hantieren der Maschine.

Vorteilhaft ist es weiters, wenn erfindungsgemäss der sich über vier Rollen auf den Querschienen abstützende Werkstückschlitten am dem Kreissägeaggregat abgewandten Schienenende nach einem Ausheben seines vorderen Rollenpaares aus den Querschienen und nach einem Vorziehen bis zum Anliegen seines hinteren Rollenpaares am Schienenendanschlag in eine Hängelage abklappbar ist. Dadurch muss der Werkstückschlitten, um die Arbeitsfläche für den Sägebetrieb freizumachen, nicht vom Gestell entfernt werden, sondern es genügt, ihn einfach abzuklappen, was eine weitere Arbeitserleichterung und Platzeinsparung bedeutet.

Sind erfindungsgemäss an den Querschienen bei abgenommenem oder abgeklapptem Werkstückschlitten Richtlineale, Anschlagleisten od. dgl. für die zu sägenden Werkstücke ansetzbar, können Sägearbeiten mit höchster Präzision durchgeführt werden, wobei auf rationelle Weise die vorhandenen Querschienen zum Anbringen der erforderlichen Sägehilfen genutzt werden.

In der Zeichnung ist die Erfindung beispielsweise dargestellt, und zwar zeigen
Fig.1 und 2 eine erfindungsgemässe Holzbearbeitungsmaschine in schematischer Vorderansicht und Stirnansicht.

Ein Gestell 1 ist sowohl mit einer Bandschleifmaschine 2 als auch mit einem Kreissägeaggregat 3 bestückt, wobei die Bandschleifmaschine 2 höhenverstellbar und das Kreissägeaggregat 3 längsverschiebbar angeordnet sind. Die Bandschleifmaschine 2 weist zwei die Bandrollen 4 tragende Stützarme 5 auf, die von oben in Konsolen 6 des Gestelles 1 eingreifen und zur Anpassung an die jeweilige Werkstückdicke oder zum Schrägstellen des Bandes über eine Klemmeinrichtung 7 jeweils für sich in verschiedenen Höhenlagen fixiert werden können. Eine die Stützarme 5 belastende Ausgleichsfeder 8 innerhalb der Konsolen 6 kompensiert wenigstens teilweise das Gewicht der Bandschleifmaschine 2 und erleichtert die Handhabung.

Der Bandschleifmaschine 2 zugeordnet ist ein in Querschienen 9 laufender Werkstückschlitten 10, der ein einfaches Flächenschleifen auch grösserer Werkstücke erlaubt. Dieser Werkstückschlitten 10 kann ganz vom Gestell 1 abgenommen werden oder lässt sich, wie in Fig. 2 strichliert angedeutet, am dem Kreissägeaggregat 3 abgewandten Ende der Querschienen 9 in eine Hängelage abklappen, wozu der sich über vier Rollen 11 auf den Querschienen 9 abstützende Schlitten 10 lediglich mit seinem vorderen Rollenpaarvon den Schienen abgehoben und bis zum Anliegen des hinteren Rollenpaares am Schienenendanschlag 12 vorgezogen zu werden braucht, so dass er mit dem vorderen Rollenpaar frei abschwenken kann und nur mehr am hinteren Rollenpaar hängt.

Durch das Abnehmen oder Abklappen des Werkstückschlittens 10 wird zwischen den Querschienen 9 eine vom Gestell 1 gebildete feste Arbeitsfläche 13 frei, die zum Auflegen der Werkstücke für Sägearbeiten dient. Das Sägeaggregat 3 wird dazu in Längsschienen 14 entlang dieser Arbeitsfläche 13 verschiebbar geführt und ist seinerseits zur Wahl verschiedener Schnittiefen auf beliebige Art der Höhe nach gegenüber der Arbeitsfläche 13 verstellbar. Ein sich parallel zur Längsschiene 14 erstreckender Druckbalken 15 einer Klemmeinrichtung 16 erlaubt das sichere und lagerichtige Festspannen des Sägematerials, so dass nicht nur ein Ablängen der Werkstücke, sondern auch ein ordnungsgemässes Furnier- und Formatschneiden möglich ist. Als Sägehilfen können dazu in nicht weiter dargestellter Weise auf die Querschienen 9 Richtlineale od. dgl. aufgesetzt werden.

## Patentansprüche

1. Holzbearbeitungsmaschine mit einem gemeinsamen Gestell (1) für eine Bandschleifmaschine (2) und ein Kreissägeaggregat (3), welches Gestell (1) einen zur Bandschleifmaschine (2) querverschiebbaren Werkstückschlitten (10) aufnimmt, dadurch gekennzeichnet, dass die Bandschleifmaschine (2) am Gestell (1) höhenverstellbar gelagert ist und das Gestell (1) zwischen den Querschienen (9) des abnehmbaren Werkstückschlittens (10) eine feste Arbeitsfläche (13) bildet, der entlang das Kreissägeaggregat (3) in Längsschienen (14) des Gestells (1) verschiebbar geführt ist.

2. Holzbearbeitungsmaschine nach Anspruch 1, dadurch gekennzeichnet, dass die Bandschleifmaschine (2) zwei den Bandrollen (4) zugeordnete Stützarme (5) aufweist, die von oben in Konsolen (6) des Gestells (1) verschiebbar eingreifen und unabhängig voneinander festklemmbar sind.

3. Holzbearbeitungsmaschine nach Anspruch 2, dadurch gekennzeichnet, dass die Stützarme (5) in den Konsolen (6) von einer an das Bandschleifmaschinengewicht angepassten Ausgleichsfeder (8) belastet sind.

4. Holzbearbeitungsmaschine nach einem der Ansprüche 1 bis 3, dadurch gekennzeichnet, dass der sich über vier Rollen (11) auf den Querschienen (9) abstützende Werkstückschlitten (10) am dem Kreissägeaggregat (3) abgewandten Schienenende nach einem Ausheben seines vorderen Rollenpaares aus den Querschienen (9) und nach einem Vorziehen bis zum Anliegen seines hinteren Rollenpaares am Schienenendanschlag (12) in eine Hängelage abklappbar ist.

5. Holzbearbeitungsmaschine nach einem der Ansprüche 1 bis 4, dadurch gekennzeichnet, dass an den Querschienen (9) bei abgenommenem oder abgeklapptem Werkstückschlitten (10) Richtlineale, Anschlagleisten od. dgl. für die zu sägenden Werkstücke ansetzbar sind.

## Claims

1. A woodworking machine comprising a common frame (1) for a belt grinding machine (2) and a circular saw unit (3), which frame (1) supports a workpiece carriage (10), which is displaceable transversely to the belt grinding machine (2), characterized in that the belt grinding machine (2) is mounted on the frame (1) to be adjustable in height, the frame constitutes a fixed working surface (13) between the transverse rails (9) for the removable workpiece carriage (10) and the circular saw unit (3) is guided in longitudinal rails (14) of the frame (1) so as to be displaceable along the working surface (13).

2. A woodworking machine according to claim 1, characterized in that the belt grinding machine (2) comprises two supporting arms (5), which are associated with the belt pulleys (4) and slidably extend from above into brackets (6) of the frame (1) and are adapted to be clamped in position independently of each other.

3. A woodworking machine according to claim 2, characterized in that the supporting arms (5) are biased in the brackets (6) by a compensating spring (8), which matches the weight of the belt grinding machine.

4. A woodworking machine according to any of claims 1 to 3, characterized in that the workpiece carriage (10) is supported on the transverse rails (9) by means of four rollers (11) and when it is disposed at that end of the rails which is remote from the circular saw unit (3) and its forward pair of rollers have been lifted from the transverse rails (9) and the workpiece carriage has been pulled forward until its rear pair of rollers engage a rail end stop (12) the workpiece carriage is adapted to be swung down to a suspended position.

5. A woodworking machine according to any of claims 1 to 4, characterized in that aligning straight edges, stop bars or the like for the workpieces to be sawn are adapted to be attached to the transverse rails (9) when the workpiece carriage (10) has been removed or swung down.

## Revendications

1. Machine de travail du bois munie d'un bâti commun (1) pour une ponceuse à bande (2) et un groupe de scie circulaire (3), lequel bâti (1) reçoit un chariot porte-pièce (10) pouvant coulisser transversalement par rapport à la ponceuse à bande (2), caractérisé par le fait que la ponceuse à bande (2) est montée sur le bâti (1) de façon réglable en hauteur et que le bâti (1 ) forme, entre les traverses (9) du chariot porte-pièce amovible (10), une surface de travail fixe (13) le long de laquelle le groupe de scie circulaire (3) est guidé de manière à pouvoir coulisser dans des longerons (14) du bâti (1).

2. Machine de travail du bois selon la revendication 1, caractérisé par le fait que la ponceuse à bande (2) présente deux bras de soutien (5), adjoints aux rouleaux de bande (4), qui s'engagent par le haut de manière à pouvoir coulisser dans des consoles (6) du bâti (1 ) et peuvent être bloqués indépendamment l'un de l'autre.

3. Machine de travail du bois selon la revendication 2, caractérisé par le fait que les bras de soutien (5) sontsollicités dans les consoles (6) par un ressort de compensation (8) adapté au poids de la ponceuse à bande.

4. Machine de travail du bois selon l'une des revendications 1 à 3, caractérisé par le fait que le chariot porte-pièce (10), s'appuyant sur les traverses (9) par l'intermédiaire de quatre galets (11), peut, après un levage de sa paire antérieure de galets hors des traverses (9) et après un avancement, être rabattu, à l'extrémité des barres qui est opposée au groupe de scie circulaire (3), dans une position suspendue, jusqu'à ce que sa paire postérieure de galets s'applique contre la butée d'extrémité de barre (12).

5. Machine de travail du bois selon l'une des revendications 1 à 4, caractérisé par le fait que lorsque le chariot porte-pièce (10) est retiré ou rabattu, on peut adapter sur les traverses (9) des règles directrices, des bandes de butée ou analogues pour les pièces à scier.
